# EUROPÄISCHE PATENTSCHRIFT

(11) **EP 1 167 626 B1**
(45) Veröffentlichungstag und Bekanntmachung des Hinweises auf die Patenterteilung: **20.04.2005**
(21) Anmeldenummer: 01108351.6
(22) Anmeldetag: 03.04.2001
(51) Int. Cl.: E01C 23/088

(54) **Baumaschine zum Bearbeiten von Bodenflächen**
Construction machine for treating surfaces
Machine de construction pour traiter des surfaces

(30) Priorität: 27.06.2000 DE 10031195
(43) Veröffentlichungstag der Anmeldung: 02.01.2002
(73) Patentinhaber: WIRTGEN GmbH, 53578 Windhagen (DE)
(72) Erfinder: Busley, Peter, 53545 Linz (DE); Gaertner, Olaf, 53545 Linz (DE); Simons, Dieter, 53567 Buchholz (DE)
(74) Vertreter: Dallmeyer, Georg, Dipl.-Ing.

(56) Entgegenhaltungen:
- EP-A- 0 940 274
- DE-A- 19 813 474
- DE-U- 29 612 035

## Beschreibung

Die Erfindung betrifft eine Baumaschine zum Bearbeiten von Bodenoberflächen nach dem Oberbegriff des Anspruchs 1.

Derartige Baumaschinen, zum Beispiel Großfräsen, Kaltfräsen, Surface Miner oder Recycler, weisen einen Maschinenrahmen auf, in dem eine quer zu der zu bearbeitenden Fahrspur verlaufende Fräswalze drehbar gelagert ist. Der Maschinenrahmen nimmt ferner noch den Fräswalzenantrieb auf und wird von mehreren vorzugsweise vor und hinter der Fräswalze angeordneten Fahrschiffen eines Fahrwerks höhenverstellbar getragen.

Derartige Groß- oder Kaltfräsen, bzw. Recycler werden z.B. zum Abfräsen von Straßenbelägen, auf Autobahnen oder Landstraßen eingesetzt. Die Fräswalzen sind auf ihrer Mantelfläche mit auswechselbaren Werkzeugen bestückt. Bei äußerst harten Straßenbelägen kann es vorkommen, dass die Werkzeuge lediglich eine Standzeit von einer halben Stunde aufweisen und dass dann alle Werkzeuge der Fräswalze ausgetauscht werden müssen. Hierzu kann das Fahrwerk oder die Fräswalze angehoben werden bis die Fräswalze nicht mehr mit der Bodenoberfläche in Kontakt ist. Eine Bedienungsperson, z.B. ein Maschinist, kann nach Wegklappen eines Gehäuseteils des Walzengehäuses in einem Arbeitsraum an der Fräswalze den Austausch der Werkzeuge vornehmen. Bei derartigen Baumaschinen mit mechanischem Antrieb muss die Fräswalze zum Auswechseln aller Werkzeuge von Zeit zu Zeit gedreht werden. Dies kann von Hand geschehen, was allerdings sehr hohe Kräfte erfordert. Es ist auch bekannt, die Arbeits- oder Fräswalze mit Hilfe einer Handkurbel zu drehen, wobei die Handkurbel mit einem Untersetzungsgetriebe der Fräswalze gekoppelt wird. Da die Handkurbel nur außen an der Maschine ansetzbar ist, sind für den Werkzeugwechselvorgang zwei Bedienungspersonen erforderlich, oder die Bedienungsperson muss zum Weiterdrehen der Fräswalze aus dem Arbeitsraum für den Werkzeugwechsel herauskommen, was letztlich zeitraubend ist. Eine derartige Fräsmaschine ist beispielsweise aus der EP-A-940274 bekannt.

Der Arbeitsraum an der Fräswalze für den Werkzeugwechselvorgang ist beengt, wobei der Maschinist in kniender oder hockender Stellung den Werkzeugwechsel vornehmen muss. Dabei kann der Untergrund uneben, lose und/oder nass sein, was die Arbeitsbedingungen und die gesundheitliche Belastung des Maschinisten zusätzlich belasten kann.

Der Erfindung liegt die Aufgabe zugrunde, eine Baumaschine der eingangs genannten Art derart zu verbessern, dass ein Auswechseln der Werkzeuge mit einem verringerten Personal- und Zeitbedarf und mit einer verringerten Unfallgefahr und gesundheitlichen Belastung ermöglicht wird.

Zur Lösung dieser Aufgabe dienen die Merkmale des Anspruchs 1.

Die Erfindung sieht in vorteilhafter Weise vor, dass in dem Arbeitsraum für den Werkzeugwechsel an der Fräswalze mindestens ein in eine Arbeitsposition vor die Fräswalze verfahrbarer Sitz für eine Bedienungsperson angeordnet ist. Der verfahrbare Sitz erlaubt einen schnelleren und bequemeren Meißelwechsel und ermöglicht ein Auswechseln der Werkzeuge mit einem verringerten Personal und Zeitbedarf. Gleichzeitig ist eine höhere Sicherheit und eine geringere gesundheitliche Belastung der Bedienungsperson erreichbar.

Der verfahrbare Sitz kann auch aus einer Sitzbank bestehen, wobei der Sitz oder die Sitzbank aus einer Ruheposition in eine Arbeitsposition vor die Fräswalze verfahrbar ist, nachdem eine Klappe des Walzengehäuses geöffnet worden ist.

Vorzugsweise ist vorgesehen, dass der Sitz über die Arbeitsbreite der Fräswalze verfahrbar ist. Dabei kann der Sitz ggf. auch über die Arbeitsbreite hinaus nach außen verfahren werden, um ein bequemes Ein- und Aussteigen zu ermöglichen. Der Sitz kann parallel zur Fräswalze verfahrbar sein. Beispielsweise kann der Sitz längs einer Führungsstange parallel zur Achse der Fräswalze beweglich geführt sein.

Der mindestens eine verfahrbare Sitz ist an einem Fahrschiff des Fahrwerks angekoppelt. Auf diese Weise ist der Sitz ständig verfügbar. Bei einem bevorzugten Ausführungsbeispiel ist vorgesehen, dass an den in Fahrtrichtung hinteren Fahrschiffen jeweils ein Sitz angekoppelt ist. Auf diese Weise können ggf. zwei Maschinisten gleichzeitig den Werkzeugwechsel vornehmen, um den Zeitbedarf weiter zu reduzieren oder der Maschinist kann bei besonders breiten Baumaschinen von dem einen Sitz zu dem anderen überwechseln, um auf der gesamten Arbeitsbreite einen Werkzeugwechsel vornehmen zu können.

Alternativ kann der Sitz auch an dem Maschinenrahmen angekoppelt sein.

Der mindestens eine Sitz kann in einer horizontalen Ebene verfahrbar. Dabei ist vorgesehen, dass der Sitz in mindestens zwei Freiheitsgeraden in einer parallel zur Achse der Fräswalze verlaufenden Ebene verfahrbar ist.

Hierzu kann der Sitz über mindestens zwei Gelenkarme mit dem Fahrschiff gekoppelt sein. Die Gelenkarme sind um vertikale Achsen schwenkbar gelagert, wobei ein Schwenkgelenk an dem Fahrschiff angeordnet ist, ein Schwenkgelenk an dem Sitz und ein Schwenkgelenk zwischen den Gelenkarmen. Der Sitz ist an einer Seitenwand des Fahrschiffes angekoppelt. Die Seitenwand nimmt hierzu vorzugsweise das erste Gelenk des fahrschiffseitigen Gelenkarms auf.

Alternativ können die Gelenkarme auch mit dem Maschinenrahmen gekoppelt sein. Nach einer weiteren Alternative kann die gelenkige Ankopplung auch mit einem einzigen teleskopierbaren Gelenkarm erfolgen.

Der Sitz kann eine Fernbedienung für einen Hilfsantrieb der Fräswalze aufweisen, wobei der Hilfsantrieb mit dem Antriebsstrang koppelbar ist. Die Bedienungsperson kann mit Hilfe der Fernbedienung einen Hilfsantrieb ansteuern, der die Fräswalze im angehobenen Zustand um einen vorbestimmten oder wählbaren Drehwinkel verdreht.

Der Hilfsantrieb dreht die Fräswalze bei jeder Betätigung um einen kleinen Drehwinkel, um noch nicht ausgewechselte Werkzeuge (Fräsmeißel) in eine günstigere Montageposition zu bringen. Dabei ist das Drehmoment des Hilfsantriebs etwas höher als das Trägheitsmoment der Fräswalze und des mitbewegten Antriebsstrangs, um einerseits eine Drehbewegung zu ermöglichen und anderseits die Unfallgefahr möglichst gering zu halten. Der Antriebsmotor für die Fräswalze ist dabei außer Betrieb oder entkoppelt.

Infolge der definierten Sitzstellung der Bedienungsperson auf dem Sitz ist zusätzlich die Unfallgefahr beim Drehen der Fräswalze reduziert, da die Bedienungsperson im Gegensatz zu einer knienden oder hockenden Zwangslage auf dem Sitz, insbesondere bei rutschigem, weichen Untergrund nicht ausrutschen und von der bewegten Fräswalze erfasst werden kann.

Der Zeitbedarf für den Werkzeugwechsel wird reduziert, da der Hilfsantrieb von der Bedienungsperson an der Fräswalze betätigt werden kann. Da der Hilfsantrieb die Fräswalze mit einer geringen Leistung antreibt, ist die Unfallgefahr nahezu ausgeschlossen, die dadurch entsteht, dass sich Bekleidungsteile der Bedienungsperson in den Werkzeugen der Fräswalze verfangen können, wenn diese gedreht wird. Da das Drehmoment des Hilfsantriebs gerade genügt, um eine Drehbewegung der Fräswalze mit ca. 3 U/min zu ermöglichen, kann der Motor des Hilfsantriebs beim Auftreten höherer Kräfte an der Fräswalze schnell gestoppt werden. Außerdem stoppt der Hilfsantrieb nach jeder Inbetriebnahme automatisch nach ca. 4 Sekunden.

An den Gelenkarmen und/oder an dem Sitz kann eine Schale zur Aufnahme von Fräsmeißeln und den für den Werkzeugwechsel benötigten Werkzeugen befestigt sein.

Der Sitz kann um eine horizontale Achse verschwenkbar sein. Die Verschwenkbarkeit des Sitzes um eine horizontale Achse ermöglicht es, die Sitzfläche zu verschwenken, damit die Gelenkarme in der Ruhestellung im Fahrbetrieb parallel an der Seitenwand zusammengeklappt werden können und der Sitz seitlich neben dem Fahrschiff platzsparend aufbewahrt werden kann. Der Sitz kann auch als Klappsitz gestaltet sein, um den Platzbedarf weiter zu reduzieren.

Alternativ kann vorgesehen sein, dass die Sitzschale des Sitzes abnehmbar ist.

Mindestens einer der Gelenkarme kann teleskopierbar sein. Damit kann die Reichweite des Sitzes vergrößert werden.

Der Sitz kann höhenverstellbar sein. Auf diese Weise kann der Sitz an die Größe einer Bedienungsperson oder auch an die Lage der Werkzeuge auf dem Umfang der Fräswalze angepasst werden.

Der verfahrbare Sitz kann in eine äußere Position vor und seitlich neben das Fahrschiff verfahrbar sein. Hierzu ist die Länge der Gelenkarme so gewählt, dass der Fahrsitz bis ganz nach außen neben die Baumaschine schwenkbar ist. Dies hat den Vorteil, dass die Bedienungsperson bequem an der Seite der Baumaschine ein- oder aussteigen kann.

An dem Sitz kann ferner noch eine Betätigungseinrichtung für einen Notschalter und/oder eine Beleuchtungseinrichtung und/oder eine Signaleinrichtung, z.B. eine Hupe angeordnet sein.

Mit Hilfe des Hilfsantriebs wird dann die Fräswalze um einen fest vorgegebenen, aber variabel einstellbaren Drehwinkel verdreht.

Der Motor des Hilfsantriebs ist vorzugsweise nur bei ausgeschalteter Schaltkupplung für die Fräswalze einschaltbar.

Der Sitz kann gemäß einem weiteren Ausführungsbeispiel an einer an dem Maschinenrahmen oder an einem der Fahrschiffe gelagerten Stange teleskopierbar befestigt sein. In diesem Fall wird der Sitz nur linear in Richtung auf die Fräswalze oder zurückbewegt, kann aber auch am Ende der Stange gelenkig oder über einen Gelenkarm mit dieser verbunden sein.

Im Folgenden werden unter Bezugnahme auf die Zeichnungen Ausführungsbeispiele der Erfindung näher erläutert.

Es zeigen:
- Fig. 1: eine Großfräse mit Riemenantrieb für die Fräswalze
- Fig. 2: den Antriebsstrang für die Fräswalze
- Fig. 3: einen Querschnitt durch die Fräswalze
- Fig. 4: den verfahrbaren Sitz in einer Außenposition zum Ein- bzw. Aussteigen,
- Fig. 5: den Sitz in einer Arbeitsposition,
- Fig. 6: den Sitz in einer Ruhestellung, und
- Fig. 7: ein weiteres Ausführungsbeispiel für einen Sitz.

Die in Fig. 1 gezeigte Baumaschine 1 ist eine Großfräse mit einem von Fahrschiffen 5 eines höhenverstellbaren Fahrwerks 2 getragenen Maschinenrahmen 4. Der Maschinenrahmen 4 weist eine zwischen den Fahrschiffen 5 angeordnete, an dem Maschinenrahmen 4 gelagerte Fräswalze 8 mit aus Fräsmeißeln bestehenden Werkzeugen 14 zum Abarbeiten eines Fahrbahnbelages auf. Die auswechselbaren Werkzeuge 14 sind auf der Mantelfläche der Fräswalze 8 in einem vorgegebenen Muster angeordnet. Ein Antriebsstrang 18 treibt die Fräswalze 8 an. Zu dem Antriebsstrang 18 gehören zumindest ein Antriebsmotor 6, sowie ein mit dem Antriebsmotor 6 gekoppeltes Riemengetriebe 16. Das Riemengetriebe 16 besteht aus einer motorseitigen Riemenscheibe 28 und einer walzenseitigen Riemenscheibe 24, die mit mindestens einem Antriebsriemen 30 miteinander gekoppelt sind. Der Antriebsriemen 30 ist vorzugsweise aus Keilriemen zusammengesetzt.

Aus Fig. 1 ist ein mit dem Riemengetriebe 16 koppelbarer Hilfsantrieb 20 ersichtlich. Der Antriebsriemen 30 läuft über die motorseitige Riemenscheibe 28, über eine von einer Spanneinrichtung andrückbare Spannrolle 38 und über die walzenseitige Riemenscheibe 24 um. An der walzenseitigen Riemenscheibe 24 ist eine Reibrolle des Hilfsantriebs 20 über eine Stelleinrichung 37 andrückbar, wodurch der Hilfsantrieb 20 ein Drehmoment auf die walzenseitige Riemenscheibe 24 übertragen kann. Die Reibrolle 34 hat den Vorteil, dass das übertragbare Drehmoment begrenzt ist. Bei einer Blockade der Fräswalze 8 würde die Reibrolle 34 letztlich auf der Riemenscheibe 24 durchrutschen, wodurch eine Unfallgefahr praktisch ausgeschlossen ist.

Fig. 2 zeigt den Antriebsstrang 18 bestehend aus dem Antriebsmotor 6, der mit einem Pumpenverteilergetriebe 7 gekoppelt sein kann, an dem verschiedene Hydroantriebe für unterschiedliche Funktionen der Baumaschine angeschlossen sein können.

Der Antriebsmotor 6 bzw. das Pumpenverteilergetriebe 7 kann über eine Kupplung 9 mit der motorseitigen Riemenscheibe 28 gekoppelt sein. Die Fräswalze 8 ist in Wänden des Maschinenrahmens 4 gelagert. In der Fräswalze 8 kann ein Untersetzungsgetriebe angeordnet sein, das die Drehzahl der walzenseitigen Riemenscheibe 24 beispielsweise im Verhältnis 1:20 untersetzt. Damit kann die Fräswalze 8 mit einer Arbeitsdrehzahl von ca. 100 U/min arbeiten, wenn der Verbrennungsmotor mit einer Drehzahl von ca. 2000 U/min betrieben wird und das Riemengetriebe 16 ein Übersetzungsverhältnis von ca. 1:1 hat.

Die auf der Mantelfläche 12 der Fräswalze 8 angeordneten auswechselbaren Werkzeuge 14, z.B. Fräsmeißel, müssen am Ende ihrer Standzeit durch eine Bedienungsperson gegen neue Werkzeuge ausgewechselt werden, wozu die Bedienungsperson durch Öffnen einer Klappe 11 des Walzengehäuses 13 in den Arbeitsraum hinter der Fräswalze 8 eintreten kann. An den in Fahrtrichtung hinteren Fahrschiffen 5 ist jeweils ein Sitz 27 über zwei Gelenkarme 29, 31 an Seitenwänden 15 der Fahrschiffe 5 gelenkig um vertikale Achsen gelagert, so dass die Sitze 27 in einer horizontalen zur Achse der Fräswalze parallelen Ebene beliebig verschwenkbar sind. Die Bedienungsperson kann von den Sitzen 27 aus eine Fernbedienung 33 für den Hilfsantrieb 20 bedienen, der mit dem Antriebsstrang 18 koppelbar ist.

Die Fräswalze 8 befindet sich dann in einem angehobenen Zustand, so dass die Werkzeuge 14 nicht im Eingriff mit der Bodenoberfläche sind. Mit Hilfe des Hilfsantriebs 20 kann die Fräswalze 8 um einen vorbestimmten Drehwinkel derart verdreht werden, dass eine nächste Reihe von Werkzeugen 14 in eine günstige Montageposition gebracht werden können.

Die Anordnung der Werkzeuge 14 auf der Mantelfläche 12 der Fräswalze 8 ist am besten aus Fig. 3 ersichtlich. Bei der Aktivierung des Hilfsantriebs 20 kann die Fräswalze 8 um einen bestimmten Winkelbetrag oder für eine bestimmte Zeitdauer gedreht werden.

Der Hilfsantrieb 20 weist eine Steuerung auf, die über eine Fernbedienung 33 aktivierbar ist und die Einschaltdauer des Motors steuert. Dabei ist in vorteilhafter Weise vorgesehen, dass bei jeder Aktivierung des Hilfsantriebs durch einen Fernbedienungsschalter die voreingestellte maximale Einschaltdauer und damit eine vorbestimmte maximale Winkeldrehung der Fräswalze 8 eingehalten wird.

Wird der Fernbedienungsschalter vor Ablauf der maximalen Einschaltdauer von beispielsweise 4 Sekunden losgelassen, stoppt der Hilfsantrieb 20 vorzeitig.

Vorzugsweise weist der Hilfsantrieb 20 eine Sicherheitsschaltung auf, gemäß der der Motor des Hilfsantriebs 20 nur bei ausgeschaltetem Antriebsmotor 6 einschaltbar ist.

Desweiteren kann eine Sicherheitsschaltung vorgesehen sein, die den Hilfsantrieb 20 beim Überschreiten eines vorgegebenen maximalen Widerstandsmomentes der Fräswalze 8 stoppt.

Die Fernbedienung 33 für den Hilfsantrieb befindet sich vorzugsweise an dem Sitz 27 für die Bedienungsperson.

Die Fernbedienung 33 kann auch mit einem Magnetfuß versehen sein, wodurch sie beliebig in Reichweite der Bedienungsperson an metallischen Teilen der Baumaschine 1 befestigt werden kann.

Die Fernbedienung 33 kann auch eine Betätigungseinrichtung für einen Notschalter und/oder eine Beleuchtungseinrichtung und/oder eine Signaleinrichtung, z.B. eine Hupe, aufweisen.

Das Ausführungsbeispiel der Fig. 2 zeigt eine Lösung mit zwei verfahrbaren Sitzen 27. Es versteht sich, dass insbesondere bei schmaleren Arbeitsbreiten auch ein einziger an einem Fahrschiff 5 befestigter Sitz 24 ausreichend sein kann, insbesondere wenn ein oder beide Gelenkarme 29,31 teleskopierbar sind.

Die Fign. 4 bis 6 zeigen einen verfahrbaren Sitz 27, der aus einer auf einem Sitzgestell 52 befestigten Sitzschale 50 besteht. Der Sitz 27 ist über einen sitzseitigen Gelenkarm 31 und einem fahrschiffseitigen Gelenkarm 29 an der Seitenwand 15 des Fahrschiffs 5 mit Hilfe einer Konsole 40 befestigt. Der Gelenkarm 29 kann dabei um ein Gelenk 42 mit vertikaler Gelenkachse verschwenkt werden. Der sitzseitige Gelenkarm 31 ist über ein Gelenk 44 am freien Ende des Gelenkarms 29 um den Gelenkarm 29 um eine ebenfalls vertikale Achse verschwenkbar. An dem Sitzgestell 52 befindet sich ein weiteres in Fig. 1 ersichtliches Gelenk 48 mit einer ebenfalls vertikalen Gelenkachse, so dass der Sitz 27 auch gegenüber dem sitzseitigen Gelenkarm 31 verschwenkbar ist.

Fig. 4 zeigt den Sitz 27 in einer Außenposition, in der der Sitz 27 vor und seitlich neben das Fahrschiff 5 verschwenkt ist. In dieser Position außerhalb der Baumaschine 1 kann eine Bedienungsperson bequem ein- oder aussteigen.

Fig. 5 zeigt den Sitz 27 in einer mittleren Arbeitsposition in bezug auf die Arbeitsbreite der Fräswalze 8. An dem Gelenk 44 ist eine Schale 35 zur Aufnahme von Werkzeug für den Fräsmeißelwechsel und zur Aufnahme der Fräsmeißel selbst schwenkbar befestigt.

Fig. 6 zeigt den Sitz 27 in einer Ruheposition, in der der Sitz relativ zu dem Fahrschiff 5 nach hinten verschwenkbar ist und beide Gelenkarme 29,31 eine Parallellage zur Seitenwand 15 einnehmen. Gleichzeitig ist das Sitzgestell 52 um eine horizontale Achse um 90° gedreht. Das Sitzgestell 52 ist dabei an der Gelenkkonsole 40 in der in Fig. 6 gezeigten Stellung einrastbar.

Fig. 7 zeigt ein weiteres Ausführungsbeispiel eines linear in Richtung auf die Fräswalze verfahrbaren Sitz 27, der mit Hilfe einer Konsole an der Seitenwand 15 eines Fahrschiffes 5 befestigt ist.

Der Sitz 27 ist an dem freien Ende einer Stange 54 starr befestigt. Die Stange 54 ist teleskopierbar in einer Stangenführung 56 gelagert, die orthogonal zur Längsachse der Fräswalze 8 oder unter einem Winkel zu dieser Längsachse verlaufen kann.

Alternativ kann das Sitzgestell 52 des Sitzes 27 auch gelenkig an dem freien Ende der Stange 54 befestigt sein, wobei das Gelenk um eine orthogonal zur Stange 54 verlaufende Achse schwenkbar ist.

Nach einer weiteren Alternative kann am freien Ende der Stange 54 ein schwenkbarer Gelenkarm ähnlich dem Ausführungsbeispiel der Fig. 2 angeordnet sein.

Der Sitz 27 ist vorzugsweise als Klappsitz gestaltet, wobei die Lehne 58 des Sitzes auf die Sitzfläche des Sitzes heruntergeklappt werden kann. Die Stange 54 kann mit dem Sitz gegen den Druck einer Feder 60 in der Führung 56 zurückgedrückt werden, um eine bajonettartige drehfeste Arretierung des Sitzes 27 zu lösen und eine Drehung des Sitzes 27 um 90° zu ermöglichen. Ein an der Stange 54 befestigter Nocken greift dann bajonettartig in eine andere Nockenführung ein und arretiert den Sitz 27 in einer um 90° verschwenkten Stellung, so dass der Sitz 27 in Verbindung mit der heruntergeklappten Lehne 58 für den Fahrbetrieb in einer platzsparenden Ruheposition verbracht werden kann.

Eine Schale 35 zur Aufnahme von Werkzeug und Fräsmeißeln 14 ist an der Konsole 40 befestigt.

Mit Hilfe der Konsole 40 kann der Sitz sehr schnell auch demontiert werden und an einer anderen Maschine oder an einem anderen Fahrschiff 5 befestigt werden.

## Patentansprüche

1. Baumaschine (1) zum Bearbeiten von Bodenoberflächen, mit einem Fahrwerk (2), das einen Maschinenrahmen (4) trägt, mit einer an dem Maschinenrahmen (4) gelagerten antreibbaren Fräswalze (8), auf deren Mantelfläche (12) auswechselbare Werkzeuge (14) befestigt sind, die von einem an der Fräswalze (8) angrenzenden Arbeitsraum für den Werkzeugwechsel aus zugänglich sind,
**dadurch gekennzeichnet,**
**dass** in dem Arbeitsraum für den Werkzeugwechsel an der Fräswalze (8) mindestens ein in eine Arbeitsposition vor die Fräswalze (8) verfahrbarer Sitz (27) für eine Bedienungsperson angeordnet ist.

2. Baumaschine nach Anspruch 1, **dadurch gekennzeichnet, dass** der Sitz (27) über die Arbeitsbreite der Fräswalze (8) verfahrbar ist.

3. Baumaschine nach Anspruch 1 oder 2, **dadurch gekennzeichnet, dass** der Sitz (27) parallel und/oder orthogonal zur Fräswalze (8) in eine Arbeitsposition verfahrbar ist.

4. Baumaschine nach Anspruch 1 bis 3, **dadurch gekennzeichnet, dass** der mindestens eine Sitz (27) an einem Fahrschiff (5) des Fahrwerks (2) befestigt ist.

5. Baumaschine nach einem der Ansprüche 1 bis 3, **dadurch gekennzeichnet, dass** der Sitz (27) an dem Maschinenrahmen (4) befestigt ist.

6. Baumaschine nach 1 bis 5, **dadurch gekennzeichnet, dass** der mindestens eine Sitz (27) über mindestens zwei Gelenkarme (29,31) mit dem Fahrschiff (5) oder mit dem Maschinenrahmen (4) gekoppelt ist und dass die Gelenkarme (29,31) um vertikale Achsen schwenkbar gelagert sind.

7. Baumaschine nach einem der Ansprüche 1 bis 6, **dadurch gekennzeichnet, dass** der Sitz (27) eine Fernbedienung (33) für einen Hilfsantrieb (20) der Fräswalze (8) aufweist, der mit dem Antriebsstrang (18) koppelbar ist.

8. Baumaschine nach einem der Ansprüche 6 oder 7, **dadurch gekennzeichnet, dass** mindestens einer der Gelenkarme (29,31) teleskopierbar ist.

9. Baumaschine nach einem der Ansprüche 6 bis 8, **dadurch gekennzeichnet, dass** der Sitz (27) über ein um eine Vertikalachse schwenkbares Gelenk (48) mit einem sitzseitigen Gelenkarm (31) verbunden ist.

10. Baumaschine nach einem der Ansprüche 1 bis 9, **dadurch gekennzeichnet, dass** der verfahrbare Sitz (27) in eine äußere Position vor und außen neben das Fahrschiff (5) verfahrbar ist.

11. Baumaschine nach einem der Ansprüche 1 bis 10, **dadurch gekennzeichnet, dass** an dem Sitz (27) eine Betätigungseinrichtung für einen Notschalter und/oder eine Beleuchtungseinrichtung und/oder eine Signaleinrichtung angeordnet ist.

12. Baumaschine nach einem der Ansprüche 1 bis 5, **dadurch gekennzeichnet, dass** der Sitz (27) an einer an dem Maschinenrahmen (4) oder an einem der Fahrschiffe (5) gelagerten Stange (54) teleskopierbar befestigt ist.

## Claims

1. A construction machine (1) for the treatment of ground surfaces, comprising a chassis (2) carrying a machine frame (4), and a drivable work drum (8) supported on the machine frame (4) and having exchangeable tools (14) fastened to its outer surface (12), said tools being accessible from an operating chamber arranged adjacent to the work drum (8) for the exchanging of tools,
**characterized in**
**that** said operating chamber for the exchanging of tools at the work drum (8) has arranged therein at least one seat (27) for an operating person which is moveable into a working position in front of the work drum (8).

2. The construction machine according to claim 1, **characterized in that** the seat (27) is moveable across the working width of the work drum (8).

3. The construction machine according to claim 1 or 2, **characterized in that** the seat (27) is moveable into a working position in a parallel and/or orthogonal direction relative to the work drum (8).

4. The construction machine according to any one of claims 1 to 3, **characterized in that** the at least one seat (27) is mounted to a carriage (5) of the chassis (2).

5. The construction machine according to any one of claims 1 to 3, **characterized in that** the seat (27) is mounted to the machine frame (4).

6. The construction machine according to any one of claims 1 to 5, **characterized in that** the at least one seat (27) is coupled to the carriage (5) or to the machine frame (4) via at least two pivot arms (29,31) and that the pivot arms (29,31) are supported to be pivoted around vertical axes.

7. The construction machine according to any one of claims 1 to 6, **characterized in that** the seat (27) is provided with a remote control (33) for the auxiliary drive (20) of the work drum (8), said auxiliary drive (20) being adapted to be coupled to the drive line (18).

8. The construction machine according to claim 6 or 7, **characterized in that** at least one of said pivot arms (29,31) is telescopable.

9. The construction machine according to any one of claims 6 to 8, **characterized in that** the seat (27) is connected to a seat-side pivot arm (31) via a joint (48) arranged to be pivoted about a vertical axis.

10. The construction machine according to any one of claims 1 to 9, **characterized in that** the moveable seat (27) is moveable into an outer position in front of and externally to the side of the carriage (5).

11. The construction machine according to any one of claims 1 to 10, **characterized in that** the seat (27) is provided with an actuating device for an emergency switch and/or an illumination means and/or a signal means.

12. The construction machine according to any one of claims 1 to 5, **characterized in that** the seat (27) is telescopably mounted to a bar (54) supported on the machine frame (4) or on one of the carriages (5).

## Revendications

1. Machine de construction (1) pour traiter des surfaces de sols, comportant un mécanisme de roulement (2) qui supporte un châssis de machine (4), une fraiseuse qui peut être actionnée (8) montée sur le châssis de machine (4), des outils remplaçables (14) étant fixés sur la surface d'enveloppe (12), lesquels outils sont accessibles depuis un espace de travail adjacent à la fraiseuse (8) pour leur remplacement,
**caractérisée en ce qu'**au moins un siège pour un opérateur (27), déplaçable dans une position de travail devant la fraiseuse (8), est disposé dans l'espace de travail pour le remplacement des outils au niveau de la fraiseuse (8).

2. Machine de construction selon la revendication 1, **caractérisée en ce que** le siège (27) est déplaçable sur la largeur de travail de la fraiseuse (8).

3. Machine de construction selon la revendication 1 ou 2, **caractérisée en ce que** le siège (27) est déplaçable parallèlement et/ou orthogonalement à la fraiseuse (8) dans une position de travail.

4. Machine de construction selon revendication 1 à 3, **caractérisée en ce que** l'au moins un siège (27) est fixé à un module de roulement (5) du mécanisme de roulement (2).

5. Machine de construction selon l'une des revendications 1 à 3, **caractérisée en ce que** le siège (27) est fixé au châssis de machine (4).

6. Machine de construction selon revendication 1 à 5, **caractérisée en ce que** l'au moins un siège (27) est couplé par l'intermédiaire d'au moins deux bras d'articulation (29, 31) au module de roulement (5) ou au châssis de machine (4) et **en ce que** les bras d'articulation (29, 31) sont montés pivotants autour d'axes verticaux.

7. Machine de construction selon l'une des revendications 1 à 6, **caractérisée en ce que** le siège (27) comporte une télécommande (33) pour un entraînement auxiliaire (20) de la fraiseuse (8), qui peut être couplé à la section d'entraînement (18).

8. Machine de construction selon l'une des revendications 6 ou 7, **caractérisée en ce qu'**au moins l'un des bras d'articulation (29, 31) est télescopique.

9. Machine de construction selon l'une des revendications 6 à 8, **caractérisée en ce que** le siège (27) est relié à un bras d'articulation (31) du côté du siège par l'intermédiaire d'une articulation (48) apte à pivoter autour d'un axe vertical.

10. Machine de construction selon l'une des revendications 1 à 9, **caractérisée en ce que** le siège déplaçable (27) peut être déplacé dans une position extérieure devant et à l'extérieur à côté du module de roulement (5).

11. Machine de construction selon l'une des revendications 1 à 10, **caractérisée en ce qu'**un dispositif d'actionnement d'un commutateur d'urgence et/ou un dispositif d'éclairage et/ou un dispositif de signalisation sont disposés au niveau du siège (27).

12. Machine de construction selon l'une des revendications 1 à 5, **caractérisée en ce que** le siège (27) est fixé de façon télescopique sur une barre (54) montée sur le châssis de machine (4) ou sur l'un des modules de roulement (5).
